# EUROPÄISCHE PATENTANMELDUNG

(11) **EP 4 696 211 A1**
(43) Veröffentlichungstag der Anmeldung: **18.02.2026**
(21) Anmeldenummer: 25188123.1
(22) Anmeldetag: 08.07.2025
(51) Int. Cl.: A47L 9/24

(54) **STECKVERBINDUNG FÜR EINEN STAUBSAUGER UND STAUBSAUGER**

(30) Priorität: 14.08.2024 BE 202405524
(71) Anmelder: Miele & Cie. KG, 33332 Gütersloh (DE)
(72) Erfinder: Chwolka, Cornelia, 33335 Gütersloh (DE); Hunnekuhl, Christian, 49134 Wallenhorst (DE); Schmidt, Waldemar, 32791 Lage (DE); Rolland, Marvin, 49084 Osnabrück (DE)

(57) **Zusammenfassung**

Die Erfindung betrifft eine Steckverbindung für einen Staubsauger mit einem Steckstutzen und einer Steckhülse, wobei an der Steckhülse ein Riegelelement angeordnet ist, wobei das Riegelelement zwischen einer Entriegelungsposition und einer Verriegelungsposition beweglich ist, wobei die Steckhülse einen Klemmkeil aufweist, wobei der Klemmkeil dazu ausgebildet ist, in einer Verriegelungsposition des Riegelelementes am Steckstutzen einzurasten und in einer Entriegelungsposition des Riegelelementes in einen Aufnahmeraum der Steckhülse zu verschwenken. Zudem betrifft die Erfindung einen Staubsauger mit einer solchen Steckverbindung.

## Beschreibung

Die Erfindung betrifft eine Steckverbindung für einen Staubsauger mit einem Steckstutzen und einer Steckhülse, wobei an der Steckhülse ein Riegelelement angeordnet ist, wobei das Riegelelement zwischen einer Entriegelungsposition und einer Verriegelungsposition beweglich ist, wobei die Steckhülse einen Klemmkeil aufweist, wobei der Klemmkeil dazu ausgebildet ist, in einer Verriegelungsposition des Riegelelementes am Steckstutzen einzurasten und in einer Entriegelungsposition des Riegelelementes in einen Aufnahmeraum der Steckhülse zu verschwenken. Zudem betrifft die Erfindung einen Staubsauger mit einer solchen Steckverbindung.

Im Stand der Technik, wie beispielsweise in der EP 3 854 281 B1, sind Steckverbindungen für Staubsauger bekannt. Diese Steckverbindungen ermöglichen die Trennung und Verbindung von verschiedenen Staubsauger-Komponenten miteinander über ein Riegelelement an der Steckhülse. Das Riegelelement wird hierzu vom Benutzer manuell zwischen einer Entriegelungsposition und einer Verriegelungsposition bewegt. Nachteilig ist hierbei, dass eine Entriegelung der Steckverbindung immer über die Steckhülse der Steckverbindung erfolgen muss. Bei Staubsauger-Architekturen, welche zwei solcher Steckverbindungen einsetzen, wird es dadurch erforderlich, dass der Benutzer zum Lösen der Steckverbindung sowohl die Steckhülse auch den Steckstutzen halten muss. Diese sogenannte Zweihandbedienung der Steckverbindung wird von Benutzern als nicht komfortabel und intuitiv wahrgenommen.

Der Erfindung stellt sich somit das Problem, ein verbesserte Steckverbindung und einen verbesserten Staubsauger anzugeben. Insbesondere soll die Bedienung der Steckverbindung möglichst komfortabel möglich sein und vom Benutzer als intuitiv bedienbar wahrgenommen werden.

Erfindungsgemäß wird dieses Problem durch eine Steckverbindung mit den Merkmalen des Anspruchs 1 und durch einen Staubsauger mit den Merkmalen des Anspruchs 11 gelöst.

Erfindungsgemäß ist am Steckstutzen ein Betätigungsmechanismus angeordnet, wobei der Betätigungsmechanismus zwischen einer ersten und einer zweiten Position beweglich ist, wobei der Betätigungsmechanismus dazu ausgebildet ist, in einer zweiten Position das Riegelelement in der Steckhülse aus der Verriegelungsposition in die Entriegelungsposition zu bewegen. Hierbei bewegt der Betätigungsmechanismus das Riegelelement aus der Verriegelungsposition in die Entriegelungsposition, wenn der Steckstutzen in der Steckhülse angeordnet ist und wenn der Betätigungsmechanismus aus der ersten Position in die zweite Position bewegt wird.

Die Steckhülse der Steckverbindung kann den Steckstutzen formschlüssig aufnehmen. In der Entriegelungsposition des Riegelelementes kann der Steckstutzen aus der Steckhülse entnommen werden. In der Verriegelungsposition des Riegelelementes ist der Steckstutzen in der Steckhülse form- und/oder kraftschlüssig arretiert. Das Riegelelement der Steckverbindung kann vom Benutzer manuell zwischen einer Entriegelungsposition und einer Verriegelungsposition bewegt werden. Über das Riegelelement kann der Benutzer die Steckverbindung unabhängig von Betätigungsmechanismus am Steckstutzen entriegeln oder verriegeln. Bei dem Aufnahmeraum der Steckhülse handelt es sich um einen freien Raum, welcher so ausgebildet ist, dass dieser zumindest teilweise den Klemmkeil in der Entriegelungsposition aufnehmen kann. Der Betätigungsmechanismus ist dazu ausgebildet vom Benutzer zwischen einer ersten und zweiten Position bewegt zu werden.

Über die Anordnung eines Betätigungsmechanismus am Steckstutzen der Steckverbindung ist es möglich, die Steckverbindung in einhändiger Weise von der Seite des Steckstutzens zu lösen. Das heißt mittels des Betätigungsmechanismus am Steckstutzen kann das Riegelelement an der Steckhülse entriegelt werden.

Bei einem erfindungsgemäßen Staubsauger mit einer solchen Steckverbindung kann es sich um einen sogenannten "Stick-Staubsauger", eine Bodenstaubsauger oder auch um ein handgeführtes Wisch- oder Saugwischgerät, welches zur manuellen Feuchtreinigung von Bodenflächen vorgesehen ist, handeln. Eine erfindungsgemäße Steckverbindung kann zwischen den einzelnen Bauteilen eines solchen Staubsauger angeordnet sein, um diese miteinander lösbar zu verbinden. In einer besonders bevorzugten Ausführungsform kann ein solcher Staubsauger auch mehrere solcher erfindungsgemäßen Steckverbindungen aufweisen.

Ein Staubsauger mit einer solchen Steckverbindung lässt sich besonders einfach bedienen, da die Entriegelung der Steckverbindung auch mit nur einer Hand über den Steckstutzen möglich ist. Zudem wird die Bedienung eines Staubsaugers mit einer solchen Steckverbindung als besonders intuitiv wahrgenommen.

Vorteilhafte Ausgestaltungen und Weiterbildungen der Erfindung ergeben sich aus den abhängigen Ansprüchen. Es ist darauf hinzuweisen, dass die in den Ansprüchen einzeln aufgeführten Merkmale auch in beliebiger und technologisch sinnvoller Weise miteinander kombiniert werden können und somit weitere Ausgestaltungen der Erfindung aufzeigen. Bevorzugt ist der Betätigungsmechanismus dazu ausgebildet in der zweiten Position eine Druckkraft auf das Riegelelement zu übertragen. Der Betätigungsmechanismus übt hierbei eine Druckkraft auf das Riegelelement aus, welches infolge der Druckkraft aus der Verriegelungsposition in die Entriegelungsposition bewegt wird. Der Betätigungsmechanismus am Steckstutzen ermöglicht hierdurch eine sichere Bewegung des Riegelelementes an der Steckhülse aus der Verriegelungsposition in die Entriegelungsposition.

Zudem ist es bevorzugt, dass der Betätigungsmechanismus ein Betätigungselement, ein Hebelelement und einen Stößel aufweist, wobei das Hebelelement das Betätigungselement und den Stößel miteinander verbindet, wobei das Hebelelement eine Bewegung des Betätigungselementes auf den Stößel überträgt, wobei der Stößel dazu ausgebildet ist eine Druckkraft auf das Riegelelement zu übertragen. Das Hebelelement ist dabei drehbar am Steckstutzen gelagert. In einer bevorzugten Ausführungsform weist das Hebelelement zwei Hebelarme auf. In einer besonders bevorzugten Ausführungsform weisen die beiden Hebelarme unterschiedlich Längen auf. Alternativ ist es aber auch denkbar, Hebelarme mit identischer Länge vorzusehen. Der Stößel kann dazu ausgebildet sein durch die Übertragung der Druckkraft auf das Riegelelement den Steckstutzen und die Steckhülse voneinander weg zu schieben.

Das Hebelelement reduziert die erforderliche Kraft, um die Steckverbindung über den Betätigungsmechanismus zu entriegeln. Über den Stößel wird die Steckverbindung zuverlässig entriegelt. Zudem ist es möglich über den Stößel den Steckstutzen und die Steckhülse voneinander zu trennen.

Bevorzugt ist, dass der Betätigungsmechanismus ein Zahnrad, eine erste Zahnstange und eine zweite Zahnstange aufweist, wobei eine Bewegung der ersten Zahnstange über das Zahnrad auf die zweite Zahnstange übertragen wird, wobei die zweite Zahnstange dazu ausgebildet ist eine Druckkraft auf das Riegelelement zu übertragen. Die erste und zweite Zahnstange befindet sich im Eingriff mit dem Zahnrad. Die Bewegungsrichtung der ersten Zahnstange kann dabei entgegengesetzt zur Bewegungsrichtung der zweiten Zahnstange ausgerichtet sein. In einer alternativen Ausführungsform können mehrere Zahnräder im Betätigungsmechanismus angeordnet sein.

Über die Verwendung eines Zahnradgetriebes kann der erforderliche Bauraum für den Betätigungsmechanismus reduziert werden. Zudem ermöglicht die Verwendung eines Zahnradgetriebes eine Reduzierung der Kräfte, welche der Benutzer zu Entriegelung der Steckverbindung am Betätigungsmechanismus aufbringen muss.

Weiterhin bevorzugt ist, dass das Riegelelement eine Kontaktfläche zur Aufnahme einer Druckkraft des Betätigungsmechanismus aufweist, wobei das Riegelelement durch die Aufnahme einer Druckkraft aus der Verriegelungsposition in eine Entriegelungsposition bewegt wird. Die Kontaktfläche des Riegelelementes ist so ausgebildet, dass diese die Druckkraft des Betätigungsmechanismus sicher aufnehmen kann und vollständig auf das Riegelelement überleiten kann. Die Kontaktfläche des Riegelelementes ist hierzu möglichst großflächig und stabil ausgeführt.

Die Kontaktfläche des Riegelelementes ermöglicht eine sichere Einleitung und Weiterleitung der Kraft vom Betätigungsmechanismus auf das Riegelelement.

Bevorzugt ist, dass das Riegelelement ein erstes magnetisches Element aufweist, wobei der Betätigungsmechanismus ein zweites magnetisches Element zur Ausübung einer magnetischen Haltekraft auf das erste magnetische Element in der ersten Position des Betätigungsmechanismus aufweist.

Das erste magnetische Element am Riegelelement und das zweite magnetische Element am Betätigungsmechanismus fixieren das Riegelelement in einer Verriegelungsposition, wenn der Betätigungsmechanismus in der ersten Position angeordnet ist. Das erste und zweite magnetische Element sind dabei so ausgebildet, dass zwischen diesen beiden Elementen eine magnetische Anziehungskraft besteht. Bei Bewegung des zweiten magnetischen Elementes des Betätigungsmechanismus in die zweite Position bewegt sich das Riegelelement von einer Verriegelungsposition in eine Entriegelungsposition. In einer bevorzugten Ausführungsform wird das Riegelelement durch eine anliegende Federkraft aus der Verriegelungsposition in die Entriegelungsposition bewegt, wenn das zweite magnetische Element keine Haltekraft auf das erste magnetische Element ausübt. Die anliegende Federkraft ist hierbei kleiner als die Haltekraft zwischen dem ersten und zweiten magnetischen Element, wenn sich der Betätigungsmechanismus in der ersten Position befindet. Die anliegende Federkraft ist größer als die Haltekraft zwischen dem ersten und zweiten magnetischen Element, wenn sich der Betätigungsmechanismus in der zweiten Position befindet.

Zudem ist es bevorzugt, dass der Betätigungsmechanismus ein Haltelement mit dem zweiten magnetischen Element aufweist, wobei das Haltelement beweglich ausgebildet ist. Das Halteelement ist dazu ausgebildet, das magnetische Element aufzunehmen und zu fixieren. In der ersten Position des Betätigungsmechanismus übt das zweite magnetische Halteelement eine magnetische Anziehungskraft auf das erste magnetische Element aus, wodurch das Riegelelement in der Verriegelungsposition gehalten wird. In der zweiten Position des Betätigungsmechanismus übt das zweite magnetische Halteelement nur noch eine geringe magnetische Anziehungskraft auf das erste magnetische Element aus, wodurch das Riegelelement aus der Verriegelungsposition in die Entriegelungsposition bewegt wird.

Es ist zudem bevorzugt, dass der Betätigungsmechanismus ein Übertragungselement mit einem Langloch und das Halteelement mit dem zweiten magnetischen Element aufweist, wobei das Halteelement einen Nocken aufweist, wobei der Nocken im Langloch des Halteelementes angeordnet ist. Der Nocken des Halteelementes wird im Langloch des Übertragungselementes geführt. In der Folge wird eine Bewegung des Übertragungselementes von einer ersten Position in eine zweite Position über das Langloch und den Nocken auf das Halteelement übertragen.

Die Fixierung des Riegelelementes in einer Verriegelungsposition mittels magnetischer Haltekraft stellt eine besonders zuverlässige Alternative für die Realisierung der erfindungsgemäßen Steckverbindung dar.

Darüber hinaus ist bevorzugt, dass der Betätigungsmechanismus ein Betätigungselement, insbesondere ein Schieberelement oder eine Manschette aufweist. Das Betätigungselement ist dazu ausgebildet vom Benutzer der Steckverbindung betätigt zu werden. Ein Schieberelement oder eine Manschette können von einem Benutzer einfach und intuitiv verständlich betätigt werden.

Es ist bevorzugt, dass das Riegelelement als Kappe oder Manschette ausgeführt ist. In einer besonders bevorzugten Ausführungsform ist sowohl das Riegelelement als auch das Betätigungselement als Manschette ausgeführt. Dies ermöglicht eine einfache und intuitiv verständlich Entriegelung der Steckverbindung an der Steckhülse und dem Steckstutzen.

In einer bevorzugten Ausführungsform weist der Staubsauger ein Gehäuse, ein Saugrohr und ein Griffelement auf, wobei die Steckverbindung dazu ausgebildet ist, das Gehäuse mit Griffelement und/oder mit dem Saugrohr zu verbinden. Die Steckhülse der Steckverbindung ist hierbei am Gehäuse angeordnet. Die Steckhülse der Steckverbindung ist dazu ausgebildet, einen Steckstutzen am Saugrohr oder Griffelement formschlüssig aufzunehmen.

Das Gehäuse des Staubsaugers weist ein Gebläse zur Erzeugung eines Saugluftstroms, einen Abscheider zur Abscheidung von Staub- und Schmutzpartikeln aus dem Abluftstrom und eine Staubspeichereinheit zur Speicherung von abgeschiedenen Staub- und Schmutzpartikeln auf. Zudem kann das Gehäuse eine Energiespeichereinheit, insbesondere einen Akkumulator aufweisen. Bei dem Abscheider handelt es sich vorzugsweise um einen Zyklon-Abscheider.

Bevorzugt ist, dass der Staubsauger ein Saugrohr, ein Gehäuse und ein Griffelement aufweist, wobei die Steckverbindung dazu ausgebildet ist, das Saugrohr mit dem Griffelement und/oder mit dem Gehäuse zu verbinden. Die Steckhülse der Steckverbindung ist hierbei am Saugrohr angeordnet. Die Steckhülse der Steckverbindung ist dazu ausgebildet, einen Steckstutzen am Gehäuse oder Griffelement formschlüssig aufzunehmen.

Weiterhin ist es bevorzugt, dass der Staubsauger eine Düse, ein Saugrohr und ein Gehäuse aufweist, wobei die Steckverbindung dazu ausgebildet ist, die Düse mit dem Gehäuse und/oder mit dem Saugrohr zu verbinden. Die Steckhülse der Steckverbindung ist hierbei an der Düse angeordnet. Die Steckhülse der Steckverbindung ist dazu ausgebildet, einen Steckstutzen am Gehäuse oder Saugrohr formschlüssig aufzunehmen. Bei der Düse kann es sich um eine Düse zum Staubsaugen eine Bodenfläche handeln. In einer alternativen Ausführungsform kann es sich bei einer Düse aber auch um eine Düse zur Feuchtreinigen einer Bodenfläche, beispielsweise zum Wischen oder Saugwischen handeln.

In einer besonders bevorzugten Ausführungsform des erfindungsgemäßen Staubsaugers weist dieser drei Steckverbindungen auf. Ein Staubsauger gemäß dieser Ausführungsform weist eine erste Steckverbindung auf mit einer Steckhülse am Gehäuse zur Verbindung mit dem Griffelement oder dem Saugrohr. Zudem weist der Staubsauger eine zweite Steckverbindung auf mit einer Steckhülse am Saugrohr zur Verbindung mit dem Gehäuse oder Griffelement. Darüber hinaus weist der Staubsauger eine dritte Steckverbindung auf mit einer Steckhülse an der Düse zur Verbindung mit dem Saugrohr oder dem Gehäuse.

Ein Staubsauger mit einer erfindungsgemäßen Steckverbindung erlaubt das flexibel Fügen verschiedener Staubsauger-Bauteile zu unterschiedlichen Staubsauger-Architekturen. Der Staubsauger kann hierdurch von Benutzer selbstständig an unterschiedliche Reinigungsszenarien angepasst werden.

Bevorzugt ist, dass am Griffelement, am Saugrohr und/oder am Gehäuse ein Betätigungsmechanismus angeordnet ist. Der Betätigungsmechanismus ist dabei dazu ausgebildet das Riegelelement in einer Steckhülse aus der Verriegelungsposition in einer Entriegelungsposition zu bewegen, wenn der korrespondierende Steckstutzen des Betätigungsmechanismus in der Steckhülse eingesetzt ist. In einer besonders bevorzugten Ausführungsform des erfindungsgemäßen Staubsaugers weist dieser jeweils einen Betätigungsmechanismus am Griffelement, am Gehäuse und Saugrohr auf.

Weitere Merkmale, Einzelheiten und Vorteile der Erfindung ergeben sich aufgrund der nachfolgenden Beschreibung sowie anhand der Zeichnungen. Ausführungsbeispiele der Erfindung sind in den folgenden Zeichnungen rein schematisch dargestellt und werden nachfolgend näher beschrieben. Einander entsprechende Gegenstände oder Elemente sind in allen Figuren mit den gleichen Bezugszeichen versehen. Es zeigen:
- Figur 1: Erfindungsgemäßer Staubsauger in drei Aufbauvarianten,
- Figur 2: Griffelement eines erfindungsgemäßen Staubsaugers,
- Figur 3: Saugrohr eines erfindungsgemäßen Staubsaugers,
- Figur 4: Steckverbindung mit Riegelelement in Verriegelungsposition
- Figur 5: Steckverbindung mit Riegelelement in Entriegelungsposition,
- Figur 6: Schnittansicht durch Griffelement bei Riegelelement in Verriegelungsposition,
- Figur 7: Schnittansicht durch Griffelement bei Riegelelement in Entriegelungsposition,
- Figur 8: Schnittansicht durch ein weiteres Griffelement mit Riegelelement in Verriegelungsposition,
- Figur 9: Schnittansicht durch ein weiteres Griffelement mit Riegelelement in Entriegelungsposition,
- Figur 10: Ansicht auf Steckstutzen mit Betätigungsmechanismus in erster Position,
- Figur 11: Ansicht auf Steckstutzen mit Betätigungsmechanismus in zweiter Position,
- Figur 12: Ansicht auf Steckstutzen mit Betätigungsmechanismus mit Zahnrad und Zahnstangen in erster Position,
- Figur 13: Ansicht auf Steckstutzen mit Betätigungsmechanismus mit Zahnrad und Zahnstangen in zweiter Position.

Die Darstellung gemäß Figur 1 zeigt einen Staubsauger 12 mit einem Griffelement 64, einem Gehäuse 60, einem Saugrohr 62 und einer Düse 66 in drei verschiedenen Aufbau-Architekturen. Der Staubsauger 12 verfügt dabei über mehrere Steckverbindungen 10, welche den Zusammenbau des Staubsaugers 12 durch einen Benutzer in diesen Aufbau-Architekturen ermöglichen.

Der Staubsauger 12 weist ein Griffelement 64 auf, mittels welchem der Staubsauger 12 gehalten und bewegt werden kann. Am Griffelement 64 können Anzeige- und Bedienelemente angeordnet sein, welche eine Steuerung und Kontrolle der Funktionen des Staubsaugers 12 im Reinigungsbetrieb ermöglichen. Zusätzlich verfügt der Staubsauger 12 über ein Gehäuse 60, in welchem das Gebläse (nicht dargestellt) zur Erzeugung eines Saugluftstroms, der Abscheider 68 zur Trennung von Staub- und Schmutzpartikeln aus dem Saugluftstrom, eine Speichereinheit 70 zur Speicherung von abgetrennten Staub- und Schmutzpartikeln und eine Energiespeichereinheit (nicht dargestellt) angeordnet ist. Der Staubsauger 12 weist zusätzlich ein Saugrohr 62 zur Führung des Saugluftstroms und eine Düse 66 zur Kontaktierung der zur reinigenden Fläche auf.

In der ersten Aufbau-Architektur des Staubsaugers 12 ist das Griffelement 64 mit dem Gehäuse 60 und das Gehäuse über das Saugrohr 62 mit der Düse 66 verbunden. Diese Aufbau-Architektur eignet sich insbesondere für den Reinigungsbetrieb unterhalb von Möbeln, wie Tischen oder Sofas. In der zweiten Aufbau-Architektur ist das Griffelement 64 mit dem Saugrohr 62, das Saugrohr mit dem Gehäuse 60 und das Gehäuse mit der Düse 66 verbunden. Diese Aufbau-Architektur eignet sich insbesondere für den Reinigungsbetrieb größerer Flächen. In der dritten Aufbau-Architektur ist lediglich das Griffelement 64 mit dem Gehäuse 60 verbunden. Diese Aufbau-Architektur eignet sich für die punktuelle Reinigung von höher gelegenen Bereichen wie Tischen oder Zimmerdecken.

Zur Realisierung der verschiedenen Aufbau-Architekturen verfügt der Staubsauger 12 über drei Steckverbindungen 10, welche durch eine Steckhülse 16 und einen Steckstutzen 14 gebildet werden. Die Steckhülse 16 der ersten Steckverbindung 10 ist am Gehäuse 60 angeordnet. Mittels dieser Steckhülse 16 lässt sich das Gehäuse 60 mit dem Steckstutzen 14 des Griffelementes 64 oder des Saugrohres 62 verbinden. Die Steckhülse 16 der zweiten Steckverbindung 10 ist am Saugrohr 62 angeordnet. Mittels dieser Steckhülse 16 lässt sich das Saugrohr 62 mit dem Steckstutzen 14 des Gehäuses 60 oder des Griffelementes 64 verbinden. Die Steckhülse 16 der dritten Steckverbindung 10 ist an der Düse 66 angeordnet. Mittels dieser Steckhülse 16 lässt sich die Düse 66 mit dem Steckstutzen 14 des Gehäuses 60 oder des Saugrohres 62 verbinden.

Am Steckstutzen 14 des Griffelementes 64, des Gehäuses 60 und des Saugrohres 62 ist ein Betätigungsmechanismus 28 angeordnet. Dieser ermöglicht eine Bewegung des Riegelelementes 18 in einer korrespondierenden Steckhülse 16 in eine Entriegelungsposition 20.

Die Darstellung gemäß Figur 2 zeigt ein Griffelement 64 des Staubsaugers 12 in einer Einzelansicht. Am Griffelement 64 ist ein Steckstutzen 14 der Steckverbindung 10 angeordnet. Neben dem Steckstutzen 14 ist ein Stößel 38 des Betätigungsmechanismus 28 angeordnet, welcher dazu ausgebildet ist, ein Riegelelement 18 in einer korrespondierenden Steckhülse 16 aus einer Verriegelungsposition 22 in eine Entriegelungsposition 20 zu bewegen. Neben einem Griffabschnitt des Griffelementes 64 ist ein Betätigungselement 34 des Betätigungsmechanismus 28 angeordnet. Das Betätigungselement 34 ist hierbei als Schieberelement ausgeführt. Das Schieberelement lässt sich von einem Benutzer betätigen. Durch eine Betätigung des Schieberelementes wird der Betätigungsmechanismus 28 in die zweite Position bewegt, wodurch der Stößel 38 das Riegelelement 18 in einer korrespondierenden Steckhülse 16 in eine Entriegelungsposition 20 bewegt.

Figur 3 zeigt ein Saugrohr 62 des Staubsaugers 12 in einer Einzelansicht. Das Saugrohr 62 weist an einem Ende eine Steckhülse 16 und an einem zweiten gegenüberliegenden Ende einen Steckstutzen 14 auf. Sowohl am Steckstutzen 14 als auch an der Steckhülse 16 ist ein Riegelelement 18 in Form einer Manschette angeordnet. Die Manschette lässt sich von einem Benutzer zwischen einer Entriegelungs- und einer Verriegelungsposition 20, 22 entlang des Saugrohres 62 verschieben. Die Manschette ist dabei in Richtung der Verriegelungsposition 22 federbelastet.

Figur 4 zeigt eine Schnittansicht durch eine erfindungsgemäße Steckverbindung 10 mit einem Riegelelement 18 in einer Verrieglungsposition 22. Der Steckstutzen 14 ist hierbei vollständig in der korrespondierenden Steckhülse 16 eingeschoben. An der Steckhülse 16 ist ein Riegelelement 18 in Form einer Manschette angeordnet, welche sich in einer Verriegelungsposition 22 befindet. In dieser Verriegelungsposition 22 drückt die Manschette einen beweglichen Klemmkeil 24 in der Steckhülse 16 gegen eine Phase des Steckstutzens 14. Hierdurch wird der Steckstutzen 14 mit dem Klemmkeil 24 in der Steckhülse 16 arretiert.

Figur 5 zeigt eine Schnittansicht durch eine erfindungsgemäße Steckverbindung 10 mit einem Riegelelement 18 in einer Entriegelungsposition 20. Der Steckstutzen 14 ist hierbei vollständig in der korrespondierenden Steckhülse 16 eingeschoben. Die als Riegelelement 18 fungierende Manschette befindet sich in der Entriegelungsposition 20. In dieser Position drückt die Manschette den Klemmkeil 24 nicht in eine Phase des Steckstutzens 14. Hierdurch bewegt sich der Klemmkeil 24 in einen Aufnahmeraum 26 der Steckhülse 16 und befindet sich nicht mehr im Eingriff mit dem Steckstutzen 14. In der Folge kann der Steckstutzen 14 aus der Steckhülse 16 entnommen werden.

Figur 6 zeigt eine Schnittansicht durch ein Griffelement 64, welches mittels einer Steckverbindung 10 mit einem Saugrohr 62 verbunden ist. Hierbei ist der Steckstutzen 14 des Griffelementes 64 vollständig in die Steckhülse 16 des Saugrohres eingeschoben. An der Steckhülse 16 des Saugrohres 62 ist eine Manschette mit einem Riegelelement 18 angeordnet, wobei sich das Riegelelement 18 in einer Verriegelungsposition 22 befindet. In dieser Verriegelungsposition 22 wird der Klemmkeil 24 der Steckhülse 16 durch das Riegelelement 18 gegen eine Phase des Steckstutzens 14 gedrückt.

Das Griffelement 64 verfügt über einen Betätigungsmechanismus 28 zur Bewegung des Riegelelementes 18 aus einer Verriegelungsposition 22 in eine Entriegelungsposition 20. Hierzu weist der Betätigungsmechanismus 28 ein Betätigungselement 34 auf, welches über ein Hebelelement 36 mit einem Stößel 38 verbunden ist. Das Hebelelement 36 ist drehbar im Griffelement 64 gelagert und ist dazu ausgebildet, eine Bewegung des Betätigungselementes 34 auf den Stößel 38 zu übertragen. Der Stößel 38 befindet sich unmittelbar im Eingriff mit der Kontaktfläche 46 des Riegelelementes 18. Die gezeigte Steckverbindung 10 lässt sich über eine Bewegung der Manschette oder über eine Betätigung des Betätigungselementes 34 entriegeln.

Figur 7 zeigt eine Schnittansicht durch ein Griffelement 64 gemäß Figur 6 mit einem Riegelelement 18 in Entriegelungsposition 20. Zur Entriegelung der Steckverbindung 10 wurde das Betätigungselement 34 am Griffelement 64 in die zweite Position 32 bewegt. Die Bewegung des Betätigungselementes 34 wurde über das Hebelelement 36 auf den Stößel 38 übertragen, welcher sich im Eingriff mit der Kontaktfläche 46 des Riegelelementes 18 befindet. In der Folge der Bewegung des Stößels 38 wurde das Riegelelement 18 entgegen einer anliegenden Federkraft aus einer Verriegelungsposition 22 in eine Entriegelungsposition 20 bewegt. Auch die Manschette am Saugrohr 62 wurde hierdurch in die Entriegelungsposition 20 bewegt.

Figur 8 zeigt eine Schnittansicht durch ein Griffelement 64 mit einer weiteren Ausführungsform eines Betätigungsmechanismus 28. Auch dieser Betätigungsmechanismus 28 weist ein Betätigungselement 34 auf, welches vom Benutzer zwischen einer ersten 30 und zweiten Position 32 bewegt werden kann. Das Betätigungselement 34 ist mit einem Übertragungselement 54 verbunden, welches ein Langloch 56 aufweist. In diesem Langloch 56 ist der Nocken 58 angeordnet, welcher mit einem Halteelement 52 verbunden ist. Über den im Langloch 56 angeordneten Nocken 58 wird eine Bewegung des Übertragungselementes 54 auf das Halteelement 52 übertragen. Am Halteelement 52 ist ein zweites magnetisches Element 50 angeordnet, welches in einer ersten Position 30 des Betätigungsmechanismus 28 eine magnetische Haltekraft auf ein erstes magnetisches Element 48 am Riegelelement 18 des Steckstutzens 14 ausübt. Hierdurch wird das Riegelelement 18 im Steckstutzen 14 infolge der magnetischen Anziehungskraft zwischen dem ersten und zweiten magnetischen Element 48, 50 in der Verriegelungsposition 22 gehalten. Das Riegelelement 18 wird durch die anliegende Magnetkraft entgegen einer am Riegelelement 18 anliegende Federkraft in der Verriegelungsposition 22 gehalten.

Figur 9 zeigt eine Schnittansicht durch ein Griffelement 64 mit einem identischen Betätigungsmechanismus 28 mit einem Riegelelement 18 in einer Entriegelungsposition 20. Durch die Bewegung des Betätigungselementes 34 hat das Übertragungselement 54 mittels des Nockens 58 im Langloch das Halteelement 52 in eine zweite Position 32 bewegt. Hierdurch wurde das zweite magnetische Element 50 vom ersten magnetischen Element 48 entfernt, wodurch die zwischen den beiden Elementen 48, 50 wirkende Magnetkraft kleiner ist als die am Riegelelement 18 anliegende Federkraft. In der Folge wurde das Riegelelement 18 durch die Federkraft aus einer Verriegelungsposition 22 in eine Entriegelungsposition 20 bewegt.

Figur 10 zeigt ein Saugrohr 62 mit einem Steckstutzen 14 einer Steckverbindung 10. Am Steckstutzen 14 ist ein Betätigungsmechanismus 28 angeordnet, welcher eine Manschette, ein Hebelelement 36 und einen Stößel 38 umfasst. Die Manschette 34 ist beweglich am Saugrohr 62 gelagert und kann zwischen einer ersten Position 30 und einer zweiten Position 32 verschoben werden. Die Manschette 34 ist formschlüssig mit dem Hebelelement 36 verbunden. Wird die Manschette 34 von der ersten Position 30 in die zweite Position 32 in eine Entriegelungsrichtung 72 bewegt, wird diese Bewegung auf das Hebelelement 36 übertragen. In der Folge überträgt das Hebelelement 36 diese Bewegung auf einen Stößel 38, welcher mit dem Hebelelement 36 verbunden ist. Der Stößel 38 ist dabei mit der Seite des Hebelelementes 36 verbunden, welche der Seite des Hebelelementes 36 gegenüberliegt mit welcher die Manschette verbunden ist. Der Stößel 38 ist dazu ausgebildet, eine Druckkraft auf eine Steckhülse 16 (nicht dargestellt in Figur 10) einer Steckverbindung 10 auszuüben. Die Manschette des Steckstutzens 14 ist in eine Verriegelungsrichtung 74 federbelastet. Die Verriegelungsrichtung 74 ist dabei entgegengesetzt zur Entriegelungsrichtung 72.

Figur 11 zeigt ebenfalls ein Saugrohr 62 mit einem Steckstutzen 14 einer Steckverbindung 10. In Figur 11 ist die Manschette 34 in die zweite Position 32 verschoben. In der Folge hat die Manschette 34 das Hebelelement 36 ausgelenkt, wodurch das Hebelelement 36 den Stößel 38 entgegen der Bewegungsrichtung der Manschette 34 in Richtung der Steckhülse 16 (nicht dargestellt in Figur 11) schiebt.

Figur 12 zeigt eine alternative Ausgestaltung des Betätigungsmechanismus 28. Bei dieser Ausführung weist der Betätigungsmechanismus 28 eine erste und zweite Zahnstange 42, 44 auf, welche über ein Zahnrad 40 beweglich miteinander verbunden sind. Die erste Zahnstange 42 ist dabei mit der Manschette 34 am Saugrohr 62 verbunden. Durch eine Bewegung der Manschette aus einer ersten Position 30 in eine zweite Position 32 wird das Zahnrad 40 durch die erste Zahnstange 42 gedreht. Das Zahnrad 40 überträgt diese Rotationsbewegung auf die zweite Zahnstange 44, welche an der Kontaktfläche 46 des Riegelelementes 18 der Steckhülse 16 anliegt. Das Riegelelement 18 der Steckhülse 16 befindet sich in Figur 12 in der Verriegelungsposition 22, in welcher die Steckhülse 16 den Steckstutzen 14 über den Klemmkeil 24 arretiert.

Figur 13 zeigt einen Betätigungsmechanismus 28, bei welchem sich die Manschette 34 am Steckstutzen 14 in der zweiten Position befindet. Die mit der Manschette 34 verbundene erste Zahnstange 42 hat infolge der Bewegung der Manschette 34 aus der ersten Position 30 in die zweite Position 32 das Zahnrad 40 des Betätigungsmechanismus 28 bewegt. Durch die Rotation des Zahnrades 40 wurde die zweite Zahnstange 44 in eine zweite Position 32 bewegt, in welcher die zweite Zahnstande 44 eine Druckkraft auf das Riegelelement 18 in der Steckhülse 16 ausübt. Durch die Druckkraft der zweiten Zahnstange 44 wurde das Riegelelement 18 der Steckhülse 16 aus einer Verriegelungsposition 22 in eine Entriegelungsposition 20 bewegt. In dieser Position kann der Steckstutzen 14 aus der Steckhülse 16 entnommen werden. An der Steckhülse 16 ist zusätzlich eine Manschette angeordnet, mit welcher das Riegelelement 18 zusätzlich aus einer Verriegelungsposition 22 in eine Entriegelungsposition 20 bewegt werden kann.

Natürlich ist die Erfindung nicht auf die dargestellten Ausführungsbeispiele beschränkt. Weitere Ausgestaltungen sind möglich, ohne den Grundgedanken zu verlassen.

### Bezugszeichenliste

- 10: Steckverbindung
- 12: Staubsauger
- 14: Steckstutzen
- 16: Steckhülse
- 18: Riegelelement
- 20: Entriegelungsposition
- 22: Verriegelungsposition
- 24: Klemmkeil
- 26: Aufnahmeraum
- 28: Betätigungsmechanismus
- 30: erste Position
- 32: zweite Position
- 34: Betätigungselement
- 36: Hebelelement
- 38: Stößel
- 40: Zahnrad
- 42: erste Zahnstange
- 44: zweite Zahnstange
- 46: Kontaktfläche Riegelelement
- 48: erstes magnetisches Element
- 50: zweites magnetisches Element
- 52: Halteelement
- 54: Übertragungselement
- 56: Langloch
- 58: Nocken
- 60: Gehäuse
- 62: Saugrohr
- 64: Griffelement
- 66: Düse
- 68: Abscheider
- 70: Speichereinheit
- 72: Entriegelungsrichtung
- 74: Verriegelungsrichtung

## Patentansprüche

1. Steckverbindung (10) für einen Staubsauger (12) mit einem Steckstutzen (14) und einer Steckhülse (16), wobei an der Steckhülse (16) ein Riegelelement (18) angeordnet ist, wobei das Riegelelement (18) zwischen einer Entriegelungsposition (20) und einer Verriegelungsposition (22) beweglich ist,
wobei die Steckhülse (16) einen Klemmkeil (24) aufweist, wobei der Klemmkeil (24) dazu ausgebildet ist, in einer Verriegelungsposition (22) des Riegelelementes (18) am Steckstutzen (14) einzurasten und in einer Entriegelungsposition (20) des Riegelelementes (18) in einen Aufnahmeraum (26) der Steckhülse (16) zu verschwenken, **dadurch gekennzeichnet,**
**dass** am Steckstutzen (14) ein Betätigungsmechanismus (28) angeordnet ist, wobei der Betätigungsmechanismus (28) zwischen einer ersten und einer zweiten Position (30, 32) beweglich ist, wobei der Betätigungsmechanismus (28) dazu ausgebildet ist, in einer zweiten Position (32) das Riegelelement (18) in der Steckhülse (16) aus der Verriegelungsposition (22) in die Entriegelungsposition (20) zu bewegen.

2. Steckverbindung (10) nach Anspruch 1, wobei der Betätigungsmechanismus (28) dazu ausgebildet ist in der zweiten Position (32) eine Druckkraft auf das Riegelelement (18) zu übertragen.

3. Steckverbindung (10) nach Anspruch 2, wobei der Betätigungsmechanismus (28) ein Betätigungselement (34), ein Hebelelement (36) und einen Stößel (38) aufweist, wobei das Hebelelement (36) das Betätigungselement (34) und den Stößel (38) miteinander verbindet, wobei das Hebelelement (36) eine Bewegung des Betätigungselementes (34) auf den Stößel (38) überträgt, wobei der Stößel (38) dazu ausgebildet ist eine Druckkraft auf das Riegelelement (18) zu übertragen.

4. Steckverbindung (10) nach Anspruch 2, wobei der Betätigungsmechanismus (28) ein Zahnrad (40), eine erste Zahnstange (42) und eine zweite Zahnstange (44) aufweist, wobei eine Bewegung der ersten Zahnstange (42) über das Zahnrad (40) auf die zweite Zahnstange (44) übertragen wird, wobei die zweite Zahnstange (44) dazu ausgebildet ist eine Druckkraft auf das Riegelelement (18) zu übertragen.

5. Steckverbindung (10) nach einem der vorhergehenden Ansprüche, wobei das Riegelelement (18) eine Kontaktfläche (46) zur Aufnahme einer Druckkraft des Betätigungsmechanismus (28) aufweist, wobei das Riegelelement (18) durch die Aufnahme einer Druckkraft aus der Verriegelungsposition (22) in eine Entriegelungsposition (20) bewegt wird.

6. Steckverbindung (10) nach Anspruch 1, wobei das Riegelelement (18) ein erstes magnetisches Element (48) aufweist, wobei der Betätigungsmechanismus (28) ein zweites magnetisches Element (50) zur Ausübung einer magnetischen Haltkraft auf das erste magnetische Element (48) in der ersten Position (30) des Betätigungsmechanismus (28) aufweist.

7. Steckverbindung (10) nach Anspruch 6, wobei der Betätigungsmechanismus (28) ein Haltelement (52) mit dem zweiten magnetischen Element (50) aufweist, wobei das Haltelement (52) beweglich ausgebildet ist.

8. Steckverbindung (10) nach Anspruch 7, wobei der Betätigungsmechanismus (28) ein Übertragungselement (54) mit einem Langloch (56) und das Halteelement (52) mit dem zweiten magnetischen Element (50) aufweist, wobei das Halteelement (52) einen Nocken (58) aufweist, wobei der Nocken (58) im Langloch (56) des Halteelementes (52) angeordnet ist.

9. Steckverbindung (10) nach einem der vorhergehenden Ansprüche, wobei der Betätigungsmechanismus (28) ein Betätigungselement (34), insbesondere ein Schieberelement oder eine Manschette aufweist.

10. Steckverbindung (10) nach einem der vorhergehenden Ansprüche, wobei das Riegelelement (18) als Kappe oder Manschette ausgeführt ist.

11. Staubsauger (12) mit einer Steckverbindung (10) gemäß einer der vorhergehenden Ansprüche.

12. Staubsauger (12) nach Anspruch 11, wobei der Staubsauger (12) ein Gehäuse (60), ein Saugrohr (62) und ein Griffelement (64) aufweist, wobei die Steckverbindung (10) dazu ausgebildet ist, das Gehäuse (60) mit Griffelement (64) und/oder mit dem Saugrohr (62) zu verbinden.

13. Staubsauger (12) nach Anspruch 11 oder 12, wobei der Staubsauger (12) ein Saugrohr (62), ein Gehäuse (60) und ein Griffelement (64) aufweist, wobei die Steckverbindung (10) dazu ausgebildet ist, das Saugrohr (62) mit dem Griffelement (64) und/oder mit dem Gehäuse (60) zu verbinden.

14. Staubsauger (12) nach einem der Ansprüche 11 bis 13, wobei der Staubsauger (12) eine Düse (66), ein Saugrohr (62) und ein Gehäuse (60) aufweist, wobei die Steckverbindung (10) dazu ausgebildet ist, die Düse (66) mit dem Gehäuse (60) und/oder mit dem Saugrohr (62) zu verbinden.

15. Staubsauger (12) nach einem der Ansprüche 11 bis 14, wobei am Griffelement (64), am Saugrohr (62) und/oder am Gehäuse (60) ein Betätigungsmechanismus (28) angeordnet ist.
